# EUROPÄISCHE PATENTSCHRIFT

(11) **EP 1 879 707 B1**
(45) Veröffentlichungstag und Bekanntmachung des Hinweises auf die Patenterteilung: **22.04.2009**
(21) Anmeldenummer: 06742332.7
(22) Anmeldetag: 11.05.2006
(51) Int. Cl.: B21C 37/08

(54) **FÜHRUNGS- UND VERFORMUNGSSYSTEM**
GUIDING AND SHAPING SYSTEM
SYSTEME DE GUIDAGE ET DE DEFORMATION

(30) Priorität: 13.05.2005 DE 102005022244
(43) Veröffentlichungstag der Anmeldung: 23.01.2008
(73) Patentinhaber: Wuppermann Edelstahltechnik GmbH, 51381 Leverkusen (DE)
(72) Erfinder: HARTMANN, Manfred, 57234 Wilnsdorf (DE)
(74) Vertreter: Mann, Volker
(86) Internationale Anmeldenummer: PCT/DE2006/000824
(87) Internationale Veröffentlichungsnummer: WO 2006/119755

(56) Entgegenhaltungen:
- US-A- 5 461 896
- US-A1- 2005 082 345

## Beschreibung

Die Erfindung betrifft ein Führungs- und Verformungssystem zur Herstellung von geschweißten Rohren aus metallischem Bandmaterial, bei denen die Bandkanten (Naht) beispielsweise mit Hilfe eines Lasers oder durch Hochfrequenztechnik geschlossen wird, ein Verfahren zur Herstellung von geschweißten Rohren und die Verwendung des Führungs- und Verformungssystems zur Herstellung von geschweißten Rohren.

Die Herstellung von geschweißten Rohren aus metallischem Bandmaterial ist bekannt (DE 35 29 160 A1). In der Regel wird dabei das zunächst bandförmige Werkstück (metallisches Bandmaterial) kalt einer immer stärkeren Verformung der Ränder unterzogen. Die in der Vorschubeinrichtung ersten Rollenpaare weisen dabei etwas ineinander greifende Formen auf, die das Bandmaterial, soweit verbiegen, dass die gekrümmten Ränder zum bisherigen Querschnitt des Bandes etwas mehr als rechtwinklig stehen. In diesem Verformungsgrad kann keine Formrolle mehr in das auf diese Weise einen Hinterschnitt aufweisende teilweise schon zu einem Rohr vorgeformte Werkstück eingreifen,

Es ist deshalb bekannt, ab einem derartigen Verformungsgrad an den Außenseiten antriebslose Rollen vorzusehen, die die hochgebogenen Bereiche des Werkstückes im weiteren Durchlauf näher aneinander drücken und die Rohrkrümmung vervollständigen. Dies führt jedoch häufig zu einem Versatz der beiden Ränder zueinander, der zu Inhomogenitäten führt, die später ausgeglichen werden müssen.

Zur Behebung dieser Inhomogenitäten ist aus der DE 198 34 400 C1 bekannt, das teilweise vorgeformte Rohr in einer ersten Drehstrecke um etwa eine Vierteldrehung zu tordieren und in dieser tordierten Lage im weiteren Vorschub derartig weiter zu verformen, dass der zwischen den Rändern befindliche Schlitz im weiteren Vorschubverlauf verkleinert wird. Die Inhomogenitäten werden nach diesem Verfahren jedoch nicht vermieden.

Aus der DE 101 31 461 C1 ist eine Anlage zum Zusammenfügen und Längsschweißen von aus Blechen oder dergleichen gebogenen Rohren bekannt. Die Bleche beziehungsweise Rohre sind auf Rollen gelagert.

Aus der DE 35 29 160 A1 ist eine Formwalzvorrichtung mit beweglichem Schlitten bekannt.

Die EP 0 919 299 A2 betrifft eine Vorrichtung zum Abtragen einer Schweißnahtüberhöhung.

In der WO 03/047783 A1 wird ein Verfahren und eine Vorrichtung zum Wechseln der Walzen in einem Rohrschweißgerüst beschrieben.

US 5,461,896 A1 beschreibt ein Führungs- und Verformungssystem zur Herstellung von geschweißten Rohren aus einem Werkstück aus metallischem Bandmaterial. Zum Herstellen der geschweißten Rohre wird das Werkstück in einer Vorschubrichtung durch das Führungs- und Verformungssystem geführt, wobei mehrere in der Vorschubrichtung hintereinander angeordnete Rollenpaare für eine zunehmende Kaltverformung und Krümmung der Ränder des Werkstücks an diesen angreifen und so die Form eines Rohres mit einem offenen Längsschlitz ausbilden. Der Längsschlitz wird mittels einer Schweißvorrichtung durch Verschweißen verschlossen. Um einen schnellen und vereinfachten Produktionswechsel von Rohren mit einem ersten Durchmesser auf Rohre mit einem zweiten, unterschiedlichen Durchmesser zu ermöglichen, ist das Führungs- und Verformungssystem modular aufgebaut, wobei bei einem Produktionswechsel Module, welche für den ersten Rohrdurchmesser angepasst sind, auf einfache Weise durch bereitstehende Module, die für den zweiten Rohrdurchmesser angepasst sind, ersetzt werden.

Die nach den bekannten Verfahren verformten und geschweißten Rohre springen leicht auf, weil in dem austenitischen Kristallgefüge des Rohres Spannungen auftreten. Dies wirkt sich besonders stark bei dünnen Rohren aus.

Aufgabe der vorliegenden Erfindung ist daher eine Vorrichtung zum Schweißen von Rohren aus metallischem Bandmaterial, bei der ein Aufspringen der Rohre vermieden wird. Die Schweißnaht soll so ausgeführt werden, dass praktisch keine Inhomogenitäten auftreten. Die Konzeption der neuen Vorrichtung soll so einfach sein, dass sie leicht zu bedienen ist.

Es wurde ein Führungs- und Verformungssystem zur Herstellung von geschweißten Rohren aus metallischem Bandmaterial gefunden, bestehend
- aus mehreren in Vorschubrichtung des Werkstücks hintereinander angeordneten Rollenpaaren zur zunehmenden Kaltverformung und Krümmung der Ränder des Werkstücks im Vorschubverlauf,
- wobei die ersten Rollenpaare an Oberseite und Unterseite des Werkstücks angreifen und in dem Bereich, In dem die gebogenen Ränder Hinterschneidungen bilden, Rollenpaare vorgesehen sind, die an den Außenseiten der gekrümmten Ränder angreifen und die Form eines Rohres bilden und
- aus einer Schweißvorrichtung,
- wobei das Werkstück nach dem Schweißen bis zur Abkühlung durch schwimmend gelagerte Seitenrollen gestützt wird.

Mit Hilfe des erfindungsgemäßen Führungs- und Verformungssystems werden Inhomogenitäten des geschweißten Rohres weitgehend ausgeschlossen. Die so hergestellten Rohre springen auch bei Belastung nicht auf. Eine aus der EP 919299 A2 bekannte notwendige Nachbearbeitung der Schweißnaht entfällt.

In einer bevorzugten Ausführungsform der vorliegenden Erfindung kann das Stauchrollenführungs- und Schlitzrohrverformungssystem zur Herstellung von geschweißten Rohren aus metallischem Bandmaterial
- aus mehreren in Vorschubrichtung des Werkstücks hintereinander angeordneten Rollen zur zunehmenden Kaltverformung und Krümmung der Ränder des Werkstücks im Vorschubverlauf, wobei erste Rollenpaare an Oberseite und Unterseite des Werkstücks angreifen und in dem Bereich, in dem die gebogenen Ränder Hinterschneidungen bilden, Rollenpaare vorgesehen sind, die an den Außenseiten der gekrümmten Ränder angreifen und eine variable Form eines Rohres bilden und individuell geformt werden können und
   aus einer Kalibriervorrichtung für Schweißstauchrollen, wobei das geschweißte Rohr nach dem Schweißen bis zur Abkühlung durch schwimmend gelagerte Seitenrollen gehalten wird, zudem das Schlitzrohr und die dementsprechende Nahtlage mit einer Zentralverstellung auf die 3 sternförmig angeordneten Stauchrollen so beeinflussbar ist, dass das gesamte Rohrführungssystem mit nur einer mechanischen Verstelleinheit (motorisch automatisch oder manuell) so einstellbar ist, dass die Nahtlage vor und während dem Schweißprozess grundsätzlich immer in optimaler Schweißposition automatisch oder auch manuell justiert werden kann und
- aus einer Schweißbrennerführung, die mit entsprechenden Radialführungen zentrisch zur Rohrachse ausrichtbar ist und auch bei Nachführung stets in exakt gleichem Radius und Abstand zum Material bleibt, wenn eine Nachjustierung automatisch oder manuell erfolgt,
bestehen.

So ist grundsätzlich gleiche Materialdurchdringung am Schlitzrohr möglich, egal in welcher radialen Position sich das System oder das Schlitzrohr befindet. Ebenso bleibt der Abstand Schweißsystem und Rohr grundsätzlich exakt gleich, was sich besonders bei hochqualifizierterem und anspruchsvollerem Laserschweißen durch den stets gleichen Fokusabstand hervorhebt, Dadurch ist erstmals auch die Einführung eines geregelten Schweißprozesses an einem Schlitzrohr möglich.

In dem erfindungsgemäßen Führungs- und Verformungssystem kann das Schweißen mit allen üblichen Methoden zum Schließen von Bandkanten (Nähten) in metallischen Materialien durchgeführt werden. Im besonderen sei das Wolfram-Inertgas-Schweißen (WIG-Schweißen) und das Laser-Schweißen genannt.

Wie bei allen anderen Schweißverfahren für Rohre wird bei dem WIG-Schweißen in der Profiliermaschine das flache Band zum Rohr eingeformt. Im Schweißbereich brennt ein Lichtbogen in einem Schutzgasmantel aus inertem Gas (Argon-Helium-Wasserstoff-Germisch oder reines Argon) zwischen einer nicht abschmelzenden Wolfram-Kathode und den Bandkanten. Zur Erhöhung der Schweißgeschwindigkeit oder bei Rohren mit größerer Abmessung werden mehrere Kathodenbrenner eingesetzt, Je nach Anwendung wird mit Gleich- oder Wechselstrom gearbeitet (Firmenschrift der Firma Dreistern-Werk Maschinenbau GmbH & Co. KG).

Wichtigster Vorteil des Laser-Schweißens ist die hervorragende Nahtqualität. Die Schweißgeschwindigkeit liegt in der Regel auch höher als beim WIG-Schweißen. Die Wärmebeeinflussung des Rohrmaterials ist jedoch wesentlich geringer als bei dem WIG-Schweißen.

Bei dem Laser-Schweißen wird ein stark gebündelter Lichtstrahl aus nicht divergierendem Licht auf die Schweißstelle gerichtet. Der Lichtstrahl entsteht in einem optischen Resonator, der aus zwei Spiegeln und zwei Parallelen HF-Elektroden besteht. Die gesamte Energie des Lasers wird auf einen Punkt von etwa 0,25 mm konzentriert. Dies führt zu einer extremen Energiedichte von über 3 Millionen W/cm². In der Regel bildet sich an der Schweißstelle ein Dampfkanal mit ionisiertem Metallgas. Die Temperatur liegt bei etwa 25.000 °C. Um den Dampfkanal bildet sich eine Schmelzzone. Das zum Rohr eingeformte Blechband wird unter dem Laserstrahl hindurch bewegt. Hierdurch bildet sich eine kontinuierliche Schweißnaht (Firmenschrift der Firma Dreistern-Werk Maschinenbau GmbH & Co. KG).

Gemäß der vorliegenden Erfindung wird das in bekannter Weise aus metallischem Bandmaterial vorgeformte Rohr mit offenen Kanten (Schlitzrohr) in das erfindungsgemäße Führungs- und Verformungssystem eingeführt, in dem die noch offenen Kanten mit einer an sich bekannten Schweißvorrichtung geschlossen werden.

Als metallische Bandmaterialien seien Metallbänder (Coils) aus Edelstahl, Blech, Kupfer und Messing, bevorzugt Edelstahl, genannt.

Nach dem Schweißen wird das Rohr erfindungsgemäß zwischen zwei in Vorschubrichtung hinter der Schweißvorrichtung angeordnete schwimmend gelagerte Seitenrollen bis zur Abkühlung gestützt.

Unter schwimmend gelagerte Seitenrollen im Rahmen der vorliegenden Erfindung sind Rollen zu verstehen, die das Rohr ohne Druck praktisch nur führen und Biege- und/oder Torsionskräfte ausschließen.

Eine bevorzugte Ausführungsform der vorliegenden Erfindung ist dadurch gekennzeichnet, dass die schwimmend gelagerten Seitenrollen selbstzentrierend für das Rohr sind. Die Selbstzentrierung kann durch eine konische Form der Innenfläche der Seitenrollen erreicht werden.

Gemäß der vorliegenden Erfindung wird das Werkstück durch schwimmend gelagerte Seitenrollen bis zur Abkühlung gestützt. Bevorzugt erfolgt erfindungsgemäß eine Abkühlung bis zu einer Temperatur im Bereich von etwa Raumtemperatur. Damit wird einer dentritischen Gefügeausbildung der Schmelze im Erstarrungszustand entgegengewirkt oder sie wird unterbunden.

In einer besonderen Ausgestaltung der vorliegenden Erfindung können alle Führungs- und Stauchrollen des Werkstückes während der Kaltverformung vor dem Schweißen abhängig von dem Durchmesser des geformten Rohres durch eine zentrale Höhenverstellung und eine zentrale Seitenverstellung justiert werden.

Die Höhen- und Seitenverstellung gemäß der Erfindung kann durch mechanische oder elektronische Vorrichtungen in an sich bekannter Weise erfolgen,

Bei der Formung des Rohres aus dem Metallband mit Hilfe der Stauchrollen treten leicht, abhängig von dem verwendeten Metall unterschiedliche Dicken des Materials auf. Diese können gemäß der Erfindung durch eine exzentrische Verstellung der Stauchrollen ausgeglichen werden.

In einer besonderen Ausführungsform der vorliegenden Erfindung sind die Stauchrollen zur Justierung über Hebel mit einer Exzenterscheibe verbunden.

Eine weitere besondere Ausführungsform der vorliegenden Erfindung betrifft die Justierung des zu einem Schlitzrohr geformten Rohres zur Einführung in die Schweißvorrichtung.

Die Justierung der Schweißvorrichtung zu den Kanten des noch offenen Rohres kann mechanisch erfolgen.

Im besonderen bevorzugen Ausführungsform im Rahmen der vorliegenden Erfindung erfolgt jedoch die Justierung der Schweißvorrichtung zu den Kanten des noch offenen Rohres durch ein optisches Bandkantenerkennungssystem. Die Lage des Schweißbrenners zu den offenen Kanten wird erfindungsgemäß über das optische Banderkennungssystem gesteuert.

Optische Bandkantenerkennungssysteme sind an sich bekannt.

Es wurde auch ein Verfahren zur Herstellung von geschweißten Rohren aus metallischem Bandmaterial gefunden, dadurch gekennzeichnet, dass das zunächst flache Bandmaterial in mehreren in Förderrichtung hintereinander liegenden Umformstationen zu einem Rohr kalt umgeformt wird, indem die Ränder des Bandmaterials durch Stauch- und Führungsrollen mehr und mehr umgebogen und aufeinanderzu gekrümmt werden, wobei der zwischen den Rändern befindliche Schlitz im weiteren Verlauf des Vorschubs und der Verformung verkleinert und endgültig geschlossen und verschweißt wird, das Werkstück im Anstellwinkel variabel sternförmig einstellbar ist und die Stauchrollen zudem jeweils einzeln höhenverstellbar und auch gegeneinander exzentrisch verstellbar sind.

Dadurch können die Bandkanten präzise gegeneinander gehalten und kalibriert werden, sogar dann, wenn ungleiche Materialstärken oder Materialgeometrien miteinander verschweißt werden. Die Anpressdrücke können jeweils pro Stauchrolle separat geregelt und elektronisch gesteuert werden, so dass ebenso Ungleichmäßigkeiten in den Bandbreiten mit daraus resultierenden abweichendem Grundquerschnitt der zu formenden Rohre automatisch eliminiert werden. Weiterhin ist dadurch die Möglichkeit gegeben, die Kräfte auf jeder Werkstückkante oder Wandstärke soweit zu optimieren, bis ein optimaler Schmelzprozess egal mit welcher Schweißtechnik, erfolgt.

Gegenstand der vorliegenden Erfindung ist auch die Verwendung eines Führungs- oder Verformungssystems zur Herstellung von geschweißten Rohren aus metallischem Bandmaterial.

Die vorliegende Erfindung kann durch die Figuren 1 bis 3 erläutert werden.

Figur 1 zeigt das erfindungsgemäße Führungs- oder Verformungssystem von der Seite.

Figur 1 zeigt das erfindungsgemäße Führungs- oder Verformungssystem vom Eingang (1) des Schlitzrohrs (12) aus dem durch die Schweißvorrichtung (3) die Öffnung geschlossen wird. Das noch nicht erkaltete Rohr wird bis zur Abkühlung durch die schwimmend gelagerten Seitenrollen (4) gestützt. Nach der Abkühlung wird das Rohr in Vorschubrichtung durch den Ausgang (2) heraus befördert.

Vor der Schweißvorrichtung (3) wird das Schlitzrohr durch die untere Stauchrolle (9) und die rechte und linke Stauchrolle (10) zusammengedrückt. Durch die zentrale Höhenverstellung erfolgt eine Justierung der Stauchrollen (9 und 10) und der Schweißvorrichtung (3) in Abhängigkeit von dem Durchmesser des Rohres.

Über das optische Bandkantenerkennungssystem (7) wird die Höhenverstellung (8) der Schweißvorrichtung (3) in Abhängigkeit von der jeweiligen Lage der Bandkanten gesteuert.

Die seitliche Führung des Rohres kann über eine zentrale Seitenverstellung (6) justiert werden.

Figur 2 zeigt das erfindungsgemäße Führungs- oder Verformungssystem vom Eingang (1) des Schlitzrohrs (12) aus (Vorderansicht).

Das Schlitzrohr (12) wird durch die Stauchrollen (9 und 10) zusammengedrückt und die offenen Kanten mit Hilfe der Schwelßvorrichtung (3) geschlossen. Die rechte und die linke Stauchrolle (10) kann gemeinsam mit der Schweißvorrichtung (3) über die zentrale Höhenverstellung (5) justiert werden. Eine Feinjustierung der Stauchrollen (10) ist über die Exzenterverstellung (14) über die Hebel (15) möglich. Die untere Stauchrolle (9) bleibt konstant. Die linke und rechte Stauchrolle (10) können über die Verstellung (13) gegebenenfalls separat in der Höhe verstellt werden.

Figur 3 zeigt das erfindungsgemäße Führungs- oder Verformungssystem von oben aus.

Figur 3 zeigt das erfindungsgemäße Führungs- oder Verformungssystem mit dem Eingang (1) des Schlitzrohrs, dessen Kanten durch die Schweißvorrichtung (3) geschlossen werden. Das noch nicht erkaltete Rohr wird bis zur Abkühlung durch die schwimmend gelagerten Seitenrollen (4) gestützt. Nach der Abkühlung wird das Rohr in Vorschubrichtung durch den Ausgang (2) heraus befördert.

Durch die zentrale Höhenverstellung (5) können die rechte und linke obere Stauchrolle justiert werden. Durch die zentrale Seitenverstellung (6) kann die Führung des Schlitzrohrs (12) justiert werden.

### BEZUGSZEICHENLISTE:

- 1.: Eingang des zu einem Rohr geformten Bandmaterials (Schlitzrohr) (1)
- 2.: Ausgang des geschweißten Rohres
- 3.: Schweißvorrichtung
- 4.: schwimmend gelagerte Seitenrollen
- 5.: zentrale Höhenverstellung der Stauchrollen (9) und (10) und der Schweißvorrichtung (3)
- 6.: zentrale Seitenverstellung der Führung des Rohres
- 7.: Bandkantenerkennung des geformten Bandmaterials (12)
- 8.: Führung der Schweißvorrichtung (3)
- 9.: untere Stauchrolle
- 10.: linke, rechte und untere Stauchrolle
- 11.: Kalibrierung der linken uns rechten Stauchrolle (10)
- 12.: Rohr
- 13.: Höhenverstellung der linken und rechten Stauchrolle (10)
- 14.: Zentriereinheit für die Exzenterverstellung
- 15.: Hebel zur exzentrischen Einstellung der linken und rechten Stauchrolle (10)

## Patentansprüche

1. Führungs- und Verformungssystem zur Herstellung von geschweißten Röhren (12) aus einem Werkstück aus metallischem Bandmaterial, bestehend
• aus mehreren in einer Vorschubrichtung für das Werkstück hintereinander angeordneten Rollenpaaren, welche Mittel zur zunehmenden Kaltverformung und Krümmung der Ränder des Werkstücks im Vorschubverlauf bilden,
• wobei in Vorschubrichtung erste Rollenpaare so angeordnet sind, dass sie an Oberseite und Unterseite des Werkstücks angreifen und wobei in einem in Vorschubrichtung dahinter liegenden Bereich, in dem die gebogenen Ränder Hinterschneidungen bilden, Rollenpaare so angeordnet sind, dass sie an den Außenseiten der gekrümmten Ränder angreifen und die Form eines Rohres bilden, und
• aus einer Schweißvorrichtung (3),
**dadurch gekennzeichnet,**
• **dass** in einem in Vorschubrichtung hinter der Schweißvorrichtung (3) liegenden Bereich schwimmend gelagerte Seitenrollen (4) angeordnet sind, durch welche das Werkstück nach dem Schweißen bis zur Abkühlung stützbar ist.

2. Führungs- und Verformungssystem nach Anspruch 1, **dadurch gekennzeichnet, dass** die schwimmend gelagerten Seitenrollen (4) selbstzentrierend sind.

3. Führungs- und Verformungssystem nach einem der Ansprüche 1 oder 2, **dadurch gekennzeichnet, dass** die schwimmend gelagerten Seitenrollen (4) einen Abkühlbereich für ein Abkühlen des Werkstücks auf Raumtemperatur bilden.

4. Führungs- und Verformungssystem nach einem der Ansprüche 1 bis 3, **dadurch gekennzeichnet, dass** alle Führungs- und Stauchrollen (9, 10) der in Vorschubrichtung vor der Schweißvorrichtung angeordneten Stauchrollenführungseinheit unabhängig von dem Durchmesser des geformten Rohres durch eine zentrale Steuerung justierbar und positionierbar sind, und dass **dadurch** die Nahtlage des Werkstücks individuell beeinflussbar ist.

5. Führungs- und Verformungssystem nach einem der Ansprüche 1 bis 4, **dadurch gekennzeichnet, dass** eine Justiereinrichtung (11, 13) zur Feinjustierung der Stauchrollen vorgesehen ist, die Mittel nicht nur zur zentrischen, sondern auch zur exzentrischen Justierung über Hebel (15) mit vordefinierbaren Anpressdrücken einzelner Rollen (9, 10) umfasst.

6. Führungs- und Verformungssystem nach einem der Ansprüche 1 bis 5, **dadurch gekennzeichnet, dass** die Schweißvorrichtung (3) zu den Kanten des offenen Rohres durch ein mechanisches oder optisches Bandkantenerkennungssystem (7) zentrisch zur Rohrachse mit stets gleichen Abständen zum Material steuerbar ist.

7. Verfahren zur Herstellung von geschweißten Rohren (12) aus metallischem Bandmaterial,
wobei das zunächst flache Bandmaterial in mehreren in Förderrichtung hintereinander liegenden Umformstationen zu einem Rohr (12) kalt umgeformt wird, indem die Ränder des Bandmaterials durch Stauch- und Führungsrollen (9, 10) mehr und mehr umgebogen und aufeinanderzu gekrümmt werden,
wobei der zwischen den Rändern befindliche Schlitz im weiteren Verlauf des Vorschubs und der Verformung verkleinert und endgültig geschlossen und verschweißt wird,
**dadurch gekennzeichnet,**
**dass** das Werkstück nach dem Schweißen bis zur Abkühlung durch schwimmend gelagerte Seitenrollen (4) gestützt wird.

8. Verfahren nach Anspruch 7, **dadurch gekennzeichnet, dass** die schwimmend gelagerten Seitenrollen (4) selbstzentrierend sind.

9. Verfahren nach einem der Ansprüche 7 oder 8, **dadurch gekennzeichnet, dass** das Werkstück durch schwimmend gelagerte Seitenrollen (4) bis zur Abkühlung auf Raumtemperatur gestützt wird.

10. Verfahren nach einem der Ansprüche 7 bis 9, **dadurch gekennzeichnet, dass** alle Führungs- und Stauchrollen (9, 10) des Werkstückes während der Kaltverformung vor dem Schweißen unabhängig von dem Durchmesser des geformten Rohres (12) durch eine zentrale Stelleinheit justiert werden.

11. Verfahren nach einem der Ansprüche 7 bis 10, **dadurch gekennzeichnet, dass** die Justierung der Führungs- und Stauchrollen (9, 10) über Hebel (15) mit der Exzenterverstellung (14) verbunden sind.

12. Verfahren nach einem der Ansprüche 7 bis 11, **dadurch gekennzeichnet, dass** das zu einem Schlitzrohr geformte Werkstück vor der Einführung in die Schweißvorrichtung (3) durch ein optisches Bandkantenerkennungsystem (7) geführt wird und **dadurch** der Schweißkopf und/oder die gesamte Führungseinheit zur Schlitzrohrzentrierung verstellt und kontinuierlich während dem Schweißprozess vollelektronisch oder manuell justiert werden kann.

13. Verfahren nach einem der Ansprüche 7 bis 12, **dadurch gekennzeichnet, dass** die Position des Schweißbrenners über das mechanische oder optische Bandkantenerkennungssystem (7) gesteuert wird.

14. Verwendung eines Führungs- oder Verformungssystems nach den Ansprüchen 1 bis 6 zur Herstellung von geschweißten Rohren (12) aus metallischem Bandmaterial.

## Claims

1. A guiding and shaping system for manufacturing welded pipes (12) from a workpiece made of metal strip stock, consisting
• of several roller pairs which are arranged behind one another in a forward-feed direction for the workpiece and which form means for the increasing cold deformation and curving of the edges of the workpiece in the forward-feed progression,
• wherein first roller pairs in the forward-feed direction are arranged such that they act on the upper side and lower side of the workpiece and wherein, In an area which Is situated therebehind In the forward-feed direction and In which the bent edges form undercuts, roller pairs are arranged such that they act on the outer sides of the curved edges and form the shape of a pipe, and
• of a welding device (3),
**characterised In that**
• In an area situated behind the weld device (3) In the forward-feed direction, there are arranged floatingly mounted lateral rollers (4) by means of which the workpiece can be supported after welding until cooling has taken place.

2. The guiding and shaping system according to Claim 1, **characterised In that** the floatingly mounted lateral rollers (4) are self-centering.

3. The guiding and shaping system according to one of claims 1 or 2, **characterised In that** the floatingly mounted lateral rollers (4) form a cooling-down area for cooling the workpiece to room temperature.

4. The guiding and shaping system according to one of claims 1 to 3, **characterised In that** all guiding rollers and compressing rollers (9,10) of the compressing roller guide unit arranged in the forward-feed direction in front of the welding device, Irrespective of the diameter of the formed pipe, can be adjusted and positioned by a central control and that as a result the location of the seam In the workpiece can be affected individually.

5. The guiding and shaping system according to one of claims 1 to 4, **characterised in that** an adjusting apparatus (11, 13) Is provided for the fine adjustment of the compressing rollers which includes means not only for centric, but rather also for excentrlc adjustment by means of levers (15) with predefinable pressure forces of individual rollers (9, 10).

6. The guiding and shaping system according to one of claims 1 to 5, **characterised In that** the welding device (3) can be controlled to the edges of the open pipe by a mechanical or optical strip edge recognition system (7) centrally to the pipe axis with distances to the material which are always identical.

7. A method for manufacturing welded pipes (12) from metal strip stock,
wherein the strip stock, which Is flat at first, Is cold-formed Into a pipe (12) In several shaping stations situated behind one another In the conveying direction by bending the edges of the strip stock more and more and curving them towards one another by means of compressing and guiding rollers (9,10),
wherein the slot situated between the edges is reduced in the further progression of the forward-feeding and shaping and Is ultimately closed and welded,
**characterised In that**
the workpiece, after welding, Is supported by floatingly mounted lateral rollers (4) until cooled down.

8. The method according to Claim 7, **characterised In that** the floatingly mounted lateral rollers (4) are self-centering.

9. The method according to one of claims 7 or 8, **characterised In that** the workpiece Is supported by floatingly mounted lateral rollers (4) until cooled down to room temperature.

10. The method according to one of claims 7 to 9, **characterised in that** all guiding and compressing rollers (9, 10) of the workpiece, irrespective of the diameter of the formed pipe (12), are adjusted by a central adjusting unit during the cold-deformation before the welding.

11. The method according to one of claims 7 to 10, **characterised In that** the adjustment of the guiding and compressing rollers (9, 10) by means of levers (15) Is connected to the eccentric alteration (14).

12. The method according to one of claims 7 to 11, **characterised In that** the workpiece formed Into an open-seam pipe Is guided by an optical strip edge recognition system (7) before insertion Into the welding device (3) and as a result the welding head and/or the entire guide unit can be repositioned In order to centre the open-seam pipe and can be fully electronically or manually adjusted continually during the welding process.

13. The method according to one of claims 7 to 12, **characterised In that** the position of the welding torch Is controlled by means of the mechanical or optical strip edge recognition system (7).

14. The use of a guiding or shaping system according to claims 1 to 6 for manufacturing welded pipes (12) from metal strip stock.

## Revendications

1. Système de formage et de guidage permettant de fabriquer des tubes soudés (12) à partir d'une pièce se présentant sous la forme d'un feuillard métallique, ledit système étant constitué
- de plusieurs paires de rouleaux qui sont disposées l'une derrière l'autre dans un sens de progression de la pièce et qui forment des moyens permettant de former à froid et cintrer progressivement les bords de la pièce au cours de la progression,
- des premières paires de rouleaux étant disposées dans le sens de progression de façon à s'engager avec le côté supérieur et le côté inférieur de la pièce et, dans une région qui se trouve en arrière par référence au sens de progression et dans laquelle les bords cintrés forment des contre-dépouilles, des paires de rouleaux sont disposées de façon à s'engager avec les côtés extérieurs des bords incurvés et à obtenir la forme d'un tube, et
- d'un dispositif de soudage (3),
**caractérisé en ce que**
des rouleaux latéraux (4), montés de façon flottante et permettant de supporter la pièce après le soudage jusqu'au refroidissement, sont disposés dans une région située en arrière du dispositif de soudage (3) par référence au sens de progression.

2. Système de formage et de guidage selon la revendication 1, **caractérisé en ce que** les rouleaux latéraux (4), montés de façon flottante, sont à centrage automatique.

3. Système de formage et de guidage selon l'une des revendications 1 ou 2, **caractérisé en ce que** les rouleaux latéraux (4), montés de façon flottante, forment une région de refroidissement destinée à refroidir la pièce à la température ambiante.

4. Système de formage et de guidage selon l'une des revendications 1 à 3, **caractérisé en ce que** tous les rouleaux de refoulement et de guidage (9, 10) de l'unité de guidage de rouleaux de refoulement, disposée en avant du dispositif de soudage par référence au sens de progression, peuvent être positionnés et réglés par une commande centrale indépendamment du diamètre du rouleau mis en forme, et **en ce que** l'on peut ainsi influer individuellement sur la position de la soudure de la pièce.

5. Système de formage et de guidage selon l'une des revendications 1 à 4, **caractérisé en ce qu'**il est prévu un dispositif de réglage (11, 13) pour effectuer le réglage fin des rouleaux de refoulement, lequel dispositif de réglage comporte des moyens destinées à effectuer non seulement le réglage centré mais également le réglage excentrique au moyen de leviers (15), les pressions de pressage exercées par des rouleaux individuels (9, 10) pouvant être prédéfinies.

6. Système de formage et de guidage selon l'une des revendications 1 à 5, **caractérisé en ce que** la position du dispositif (3) de soudage par rapport aux bords du tube ouvert peut être commandée par un système optique ou mécanique de détection de bords de feuillard (7) de façon centrée par rapport à l'axe du tube, les distances par rapport au matériau étant toujours les mêmes.

7. Procédé de fabrication de tubes soudés (12) à partir d'un feuillard métallique,
le feuillard, qui est tout d'abord plat, est mis sous la forme d'un tube (12) à froid dans plusieurs stations de formage disposées l'une derrière l'autre, par référence au sens de déplacement, en cintrant de plus en plus les bords du feuillard au moyen de rouleaux de guidage et de refoulement (9, 10) jusqu'à les replier l'un sur l'autre,
la fente ménagée entre les bords étant réduite et finalement fermée et soudée lorsque la progression et le formage sont poursuivies,
**caractérisé en ce que**
la pièce est supportée par des rouleaux latéraux (4), montés de façon flottante, après le soudage jusqu'au refroidissement.

8. Procédé selon la revendication 7, **caractérisé en ce que** les rouleaux latéraux (4), montés de façon flottante, sont à centrage automatique.

9. Procédé selon l'une des revendications 7 ou 8, **caractérisé en ce que** la pièce est supportée par des rouleaux latéraux (4), montés de façon flottante, jusqu'au refroidissement à la température ambiante.

10. Procédé selon l'une des revendications 7 à 9, **caractérisé en ce que** tous les rouleaux (9, 10) de refoulement et de guidage de la pièce sont réglés par une unité de commande centrale, indépendamment du diamètre du tube (12) mis en forme, pendant le formage à froid et avant le soudage.

11. Procédé selon l'une des revendications 7 à 10, **caractérisé en ce que** le dispositif de réglage des rouleaux de refoulement et de guidage (9, 10) est relié au dispositif de déplacement excentrique (14) au moyen de leviers (15).

12. Procédé selon l'une des revendications 7 à 11, **caractérisé en ce que** la pièce, mise sous la forme d'un tube fendu, est guidée par un système optique de détection de bords de feuillard (7) avant de l'insérer dans le dispositif de soudage (3) et la tête de soudage et/ou toute l'unité de guidage peuvent ainsi être déplacées pour être centrées par rapport au tube fendu et peuvent être réglées manuellement ou de façon entièrement électronique en continu pendant le processus de soudage.

13. Procédé selon l'une des revendications 7 à 12, **caractérisé en ce que** la position du chalumeau est commandée par le système mécanique ou optique de détection de bords de feuillard (7).

14. Utilisation d'un système de formage ou de guidage selon les revendications 1 à 6 pour fabriquer des tubes soudés (12) à partir d'un feuillard métallique.
